# FASCICULE DE BREVET EUROPEEN

(11) **EP 3 628 026 B1**
(45) Date de publication et mention de la délivrance du brevet: **07.07.2021**
(21) Numéro de dépôt: 18734859.4
(22) Date de dépôt: 04.05.2018
(51) Int. Cl.: B05B 11/00, B05B 11/04, B05B 11/06, B05B 7/04, B05B 7/12, B05B 1/34

(54) **MODULE DE DISTRIBUTION DE PRODUIT FLUIDE**
SPENDERMODUL FÜR EIN FLÜSSIGPRODUKT
FLUID PRODUCT DISPENSING MODULE

(30) Priorité: 05.05.2017 FR 1754003
(43) Date de publication de la demande: 01.04.2020
(73) Titulaire: APTAR France SAS, 27110 Le Neubourg (FR)
(72) Inventeur: BERANGER, Stéphane, 27400 Surtauville (FR)
(74) Mandataire: CAPRI
(86) Numéro de dépôt international: PCT/FR2018/051127
(87) Numéro de publication internationale: WO 2018/203018

(56) Documents cités:
- EP-A1- 2 874 757
- EP-A2- 0 117 898
- FR-A1- 2 935 362
- FR-A1- 3 005 431
- US-A1- 2006 086 763

## Description

La présente invention concerne un module de distribution de produit fluide destiné à être intégré dans une tête de distribution de produit fluide montée sur un réservoir de produit fluide. Le module de distribution de produit fluide comprend une entrée de produit fluide, un orifice de distribution et un chemin d'écoulement de produit fluide qui s'étend entre l'entrée de produit fluide et l'orifice de distribution. Le module de distribution comprend aussi un clapet coupant sélectivement ledit chemin d'écoulement de produit fluide : ce clapet s'ouvrant sous une pression déterminée du produit fluide dans le chemin d'écoulement de produit fluide en amont du clapet. Les domaines d'application privilégiés de la présente invention sont ceux de la parfumerie, de la cosmétique ou encore de la pharmacie.

Dans l'art antérieur, on connaît par exemple le document EP0117898 qui décrit un pulvérisateur intégrant un module de distribution de produit fluide comprenant une entrée de produit fluide, un clapet sensible à la pression du produit fluide et un gicleur apte à distribuer le produit fluide sous forme pulvérisée. Le produit fluide sous pression au niveau de l'entrée du module de distribution déplace un organe mobile du clapet de sorte que le produit fluide peut s'écouler dans le module jusqu'au gicleur où il est pulvérisé.

Le document US4273290 décrit un autre module de distribution de produit fluide intégré dans une tête de distribution. Plus précisément, ce module de distribution se présente sous la forme d'un gicleur comprenant une chambre et des canaux de tourbillonnement, ainsi qu'un clapet sous la forme d'un disque sollicité par un ressort. Le produit fluide sous pression repousse le disque à l'encontre du ressort, de sorte que le produit fluide peut s'écouler à l'intérieur du gicleur pour atteindre les canaux et la chambre de tourbillonnement avant de sortir de manière pulvérisée à travers un orifice de distribution.

On connaît aussi le document WO94/27732 qui décrit un module de distribution de produit fluide sous la forme d'un gicleur dans lequel est placé un noyau de matière souple qui fait office de clapet. Le produit fluide sous pression déforme le noyau souple de sorte que le produit fluide peut s'écouler jusqu'à l'orifice de distribution.

Ainsi, dans ces documents de l'art antérieur, le module de distribution de produit fluide définit un chemin d'écoulement de produit fluide qui s'étend d'une entrée du module de distribution jusqu'à un orifice de distribution. Le clapet est disposé sur ce chemin de distribution de produit fluide de manière à pouvoir le couper ou l'ouvrir de manière sélective sous l'action du produit fluide sous pression.

La présente invention a pour but d'apporter une fonctionnalité supplémentaire à ce type de module de distribution de produit fluide. Pour ce faire, la présente invention propose que le module de distribution de produit fluide comprenne en outre un chemin d'éventation du réservoir de produit fluide, de sorte que de l'air extérieur puisse pénétrer dans le réservoir à travers le module de distribution de produit fluide à mesure que du produit fluide est extrait du réservoir et passe à travers le module de distribution de produit fluide. En d'autres termes, le module de distribution de produit fluide de la présente invention permet de gérer l'écoulement croisé du produit fluide et de l'air extérieur afin d'assurer que le réservoir soit toujours maintenu à la pression atmosphérique.

Avantageusement, le clapet coupe sélectivement ledit chemin d'éventation. Ainsi, le clapet de produit fluide fait également office de clapet d'air ou d'éventation en ouvrant et fermant sélectivement le chemin d'éventation.

Selon un mode de réalisation pratique et avantageux, le clapet comprend un organe mobile qui obture simultanément une première ouverture latérale du chemin d'écoulement de produit fluide et une deuxième ouverture latérale du chemin d'éventation dans une position de repos, sous la sollicitation d'un ressort, et qui dégage ces deux ouvertures latérales dans une position ouverte sous la pression du produit fluide en amont de l'organe mobile à l'encontre du ressort. Ainsi, le déplacement de l'organe mobile permet de masquer et démasquer la première ouverture latérale et la deuxième ouverture latérale de manière à couper ou ouvrir simultanément le chemin d'écoulement de produit fluide et le chemin d'éventation.

Avantageusement, l'organe mobile comprend deux lèvres de piston qui coulissent de manière étanche dans un fût de coulissement qui forme les deux ouvertures latérales, les deux lèvres de piston obturant les deux ouvertures latérales en position de repos. De préférence, l'organe mobile vient en butée étanche en position de repos sous l'action du ressort contre un épaulement radial du chemin d'écoulement de produit fluide. On garantit ainsi une double étanchéité au niveau du chemin d'écoulement de produit fluide.

Selon un mode de réalisation avantageux, le module de distribution de produit fluide comprend :
- un corps de montage destiné à être reçu fixement dans un logement de montage de la tête de distribution,
- une pièce d'insert reçue fixement dans le corps de montage, la pièce d'insert formant un fût de coulissement,
- un organe mobile monté à coulissement étanche dans le fût de coulissement,
- un ressort qui agit entre la pièce d'insert et l'organe mobile pour solliciter l'organe mobile en position de repos.

La pièce d'insert avec le ressort et l'organe mobile peuvent être insérés axialement dans le corps de montage de manière à constituer le module de distribution de produit fluide, qui est ensuite reçu fixement dans un logement de montage de la tête de distribution.

Avantageusement, le fût de coulissement forme une première ouverture latérale du chemin d'écoulement de produit fluide qui est masquée en position de repos par l'organe mobile et dégagée par l'organe mobile, avantageusement seulement après une course étanche de précompression. De préférence, la première ouverture latérale se raccorde en aval à une première saignée formée par la pièce d'insert, cette première saignée communiquant en aval avec l'orifice de distribution, qui est avantageusement formé par un gicleur monté sur la pièce d'insert. Ainsi, le module de distribution de produit fluide peut être utilisé comme clapet de sortie d'une pompe ou d'une valve. Il peut même servir de clapet de précompression, qui ne s'ouvre qu'à partir d'un seuil déterminé de pression de produit fluide.

D'autre part, le fût de coulissement peut former une deuxième ouverture latérale du chemin d'éventation qui est masquée en position de repos par l'organe mobile. Avantageusement, le fût de coulissement forme une troisième ouverture latérale du chemin d'éventation qui communique avec la deuxième ouverture latérale, lorsqu'elle est dégagée par l'organe mobile, cette troisième ouverture latérale se raccordant à une deuxième saignée formée par la pièce d'insert, cette deuxième saignée débouchant sur l'extérieur du module de distribution de produit fluide.

La présente invention définit également une tête de distribution de produit fluide comprenant un logement de montage dans lequel est reçu fixement un module de distribution de produit fluide tel que défini ci-dessus.

La présente invention définit encore un distributeur de produit fluide comprenant un réservoir de produit fluide et une tête de distribution de produit fluide intégrant un module de distribution de produit fluide tel que défini ci-dessus, la tête de distribution de produit fluide étant montée sur le réservoir de produit fluide.

Selon un mode de réalisation, le distributeur peut comprendre :
- une chasse d'air, telle qu'une poire souple, apte à subir des phases d'écrasement et de détente élastique, la chasse d'air étant reliée à l'entrée de produit fluide du module de distribution de produit fluide pour alimenter un flux d'air sous pression à travers le chemin d'écoulement de produit fluide jusqu'à l'orifice de distribution lors des phases d'écrasement élastique, et
- un conduit de produit fluide se raccordant aussi à l'entrée de produit fluide du module de distribution de produit fluide, le produit fluide dans le conduit étant aspiré par le flux d'air sous pression par effet Venturi, de manière à distribuer un mélange d'air et de produit fluide à travers l'orifice de distribution.

En variante, la tête de distribution de produit fluide peut également définir une chambre de pompe et une paroi d'actionnement sur laquelle l'utilisateur peut appuyer pour mettre le produit fluide sous pression dans la chambre de manière à le refouler à travers le module de distribution de produit fluide de l'invention.

L'esprit de l'invention réside dans le fait d'améliorer un module de distribution de produit fluide classique à clapet de produit fluide en y ajoutant une fonctionnalité supplémentaire permettant de gérer l'éventation du réservoir de produit fluide. Un aspect intéressant de l'invention est qu'un seul clapet permet d'ouvrir et de fermer, avantageusement simultanément, à la fois le chemin d'écoulement de produit fluide et le chemin d'éventation.

L'invention sera maintenant décrite plus en détail en référence aux dessins joints, donnant à titre d'exemples non limitatifs, deux modes de réalisation de l'invention.

Sur les figures :
La figure 1 est une vue en coupe transversale verticale à travers un distributeur de produit fluide selon un premier mode de réalisation de l'invention,
Les figures 2 et 3 sont des vues fortement agrandies de la tête de distribution du distributeur de la figure 1, respectivement en position de repos et en position actionnée,
Les figures 4 et 5 sont des vues fortement agrandies du module de distribution de produit fluide de l'invention, respectivement en position de repos et en position actionnée,
Les figures 6 et 7 sont des vues respectivement similaires aux figures 2 et 3 pour un second mode de réalisation de l'invention,
Les figures 8a et 8b sont des vues en coupe transversale verticale à travers un distributeur de produit fluide selon un troisième mode de réalisation de l'invention, respectivement en position de repos et en position actionnée, et
Les figures 9a à 9e sont des vues en coupe transversale verticale à travers un module distribution de produit fluide selon une seconde forme de réalisation, lors de différentes phases.

On se réfèrera tout d'abord à la figure 1 pour décrire de manière générale un distributeur de produit fluide intégrant un module de distribution de produit fluide M selon l'invention.

Le distributeur de produit fluide comprend deux entités distinctes, à savoir un réservoir de produit fluide R et une tête de distribution de produit fluide T.

Le réservoir de produit fluide R peut être réalisé avec n'importe quelle matière appropriée, tel que du verre, de la matière plastique, du métal, etc. Il peut présenter n'importe quelle forme, mais comprend une ouverture sous la forme d'un col R1. Le réservoir R contient un produit fluide qui peut être un parfum, une lotion, une crème, une solution pharmaceutique, etc. Le réservoir R et son contenu ne sont pas critiques pour la présente invention.

La tête de distribution de produit fluide T est montée fixement et de manière étanche sur le col R1 du réservoir de produit fluide R. La tête T comprend un corps de tête T1 qui peut être réalisée par injection/moulage de matière plastique. Ce corps de tête T1 comprend une bague de fixation T11 qui vient en prise avec l'extérieur du col R1. La bague de fixation T11 peut être une bague à visser, à encliqueter, à sertir, etc. Le corps de tête T1 comprend également, à l'intérieur de la bague de fixation T11, une douille T12 dans laquelle est engagée une pièce de support T2 formant un siège pour une bille T21. Un tube plongeur T22 est également raccordé à cette pièce de support T2. Le tube plongeur T22 s'étend à l'intérieur du réservoir R jusqu'à proximité de son fond. Au-dessus de la pièce de support T2, le corps de tête T1 forme un conduit de produit fluide T13 qui se raccorde à une chambre de mélange T14. Le corps de tête T1 forme également un logement de raccordement T15 dans lequel est engagé un raccord T3 sur lequel est montée une chasse d'air T4, par exemple sous la forme d'une poire écrasable. Ainsi, l'intérieur de la chasse d'air T4 communique avec la chambre de mélange T14 à travers le raccord T3 engagé dans le logement de raccordement T15. D'autre part, la chambre de mélange T14 communique avec une chambre de montage T16 dans laquelle est reçu un module de distribution de produit fluide M. On peut également remarquer que le corps de tête T1 forme un conduit d'éventation T17 qui relie le logement de montage T16 avec l'intérieur du réservoir R entre la douille T12 et le col R1. Telle est la structure générale de la tête de distribution T, qui ne doit pas être considérée comme unique dans le cadre de la présente invention, qui s'attache plus particulièrement à la conception du module de distribution de produit fluide M.

On se référera maintenant aux figures 2 et 4 qui représentent respectivement la tête de distribution T (sans la chasse d'air T4) et le module de distribution de produit fluide M en position de repos, c'est-à-dire lorsque la chasse d'air T4 n'est soumise à aucune force d'écrasement. Comme susmentionné, le module de distribution M est positionné dans le logement de montage T16 de manière à communiquer à la fois avec la chambre de mélange T14 et le conduit d'éventation T17.

Sur la figure 4, on peut voir que ce module de distribution M comprend un corps de montage 1 qui est reçu fixement dans le logement de montage T16. Ce corps de montage 1 comprend un manchon d'entrée 12 définissant intérieurement une entrée de produit fluide 13 qui est positionnée directement en aval de la chambre de mélange T14. Le corps de montage 1 forme aussi un trou d'éventation 11. Le module de distribution M comprend également une pièce d'insert 2 qui est reçu fixement à l'intérieur du corps de montage 1. Cette pièce d'insert 2 comprend un fût de coulissement 20, une broche 25 et une bride annulaire 26 qui entourent la broche 25 de manière à former entre eux un espace annulaire 24. Le fût de coulissement 20 comprend une paroi interne cylindrique et une paroi externe qui vient en prise avec la paroi interne du corps de montage 1. Le fût de coulissement 20 comprend plusieurs ouvertures traversantes, à savoir une première ouverture latérale 21, une deuxième ouverture latérale 27 et une troisième ouverture latérale 28. La pièce d'insert 2 forme également une quatrième ouverture latérale 23 au niveau de la bride annulaire 26, de telle sorte que la quatrième ouverture latérale 23 donne directement dans l'espace annulaire 24. D'autre part, la pièce d'insert 2 comprend une première saignée externe 22 qui relie la première ouverture latérale 21 avec la quatrième ouverture latérale 23. La première saignée 22 est complétée par la paroi interne du corps de montage 1 de manière à former ainsi un conduit de liaison qui relie la première ouverture 21 avec la quatrième ouverture 23. D'autre part, la pièce d'insert 2 forme une deuxième saignée 29 qui relie la troisième ouverture latérale 28 avec l'extérieur. Cette saignée 29 est complétée par la paroi interne du corps de montage 1 de manière à former un conduit d'entrée d'air extérieur.

Le module de distribution M comprend également un organe mobile 3 qui présente une section sensiblement en forme de H. Plus précisément, cet organe mobile 3 comprend une première lèvre de piston annulaire 32 et une deuxième lèvre de piston annulaire 33 qui sont conçues pour coulisser de manière étanche à l'intérieur du fût de coulissement 20. Les deux lèvres 32 et 33 sont reliées ensemble par une section de diamètre réduit 34 qui ne vient pas en coulissement étanche avec le fût de coulissement 20. L'organe mobile 3 comprend également une paroi de séparation 31 qui empêche tout passage à travers l'organe mobile 3.

Le module de distribution M comprend aussi un ressort 4 qui est disposé à l'intérieur du fût de coulissement 20 et prend appui d'une part sur la pièce d'insert 2 et d'autre part sur la paroi de séparation 31 de l'organe mobile 3 en passant à travers la deuxième lèvre de piston 33.

Dans ce mode de réalisation, le module de distribution M comprend également un gicleur 5 qui est engagé dans l'espace annulaire 24 autour de la broche 25 à l'intérieur de la bride annulaire 26. Ce gicleur 5 présente une conception tout à fait conventionnelle avec un orifice de distribution 50, une chambre de tourbillonnement 51, plusieurs canaux de tourbillonnement 52 et un ou plusieurs passage(s) de liaison 53. Ce gicleur permet de distribuer le produit fluide sous la forme de fines gouttelettes. On peut cependant imaginer d'autres types de gicleurs sans sortir du cadre de l'invention.

Sur la figure 4, on voit le module de distribution M en position de repos, dans laquelle le ressort 4 pousse l'organe mobile 3 contre un épaulement radial 14 formé à l'extrémité aval de l'entrée de produit fluide 13. Plus précisément, c'est la première lèvre de piston 32 qui vient ainsi en contact appuyé par le ressort 4 contre cet épaulement radial 14 de manière à créer un contact annulaire étanche. Ce contact annulaire étanche s'ajoute au contact annulaire radial de la première lèvre de piston 32 avec le fût de coulissement 20. On crée ainsi une double étanchéité, à la fois axiale et radiale. Il faut surtout remarquer que la première ouverture latérale 21 est obturée par l'organe mobile 3, étant donné qu'elle est située entre les deux lèvres de piston 32 et 33. Ainsi, l'entrée de produit fluide 13 ne peut pas communiquer avec la première ouverture latérale 21. D'autre part, on peut voir que la deuxième lèvre de piston 33 obture la deuxième ouverture latérale 27 qui communique avec le conduit d'éventation T17 à travers le trou 11. En somme, la première lèvre de piston 32 coupe la communication entre l'entrée de produit fluide 13 et la première ouverture latérale 21 et la seconde lèvre de piston 33 isole la première ouverture latérale 21 et obture littéralement la deuxième ouverture latérale 27 en position de repos (figures 2 et 4).

On peut aussi dire que l'entrée de produit fluide 13, la première ouverture latérale, la première saignée 22, la quatrième ouverture latérale 23, l'espace annulaire 24, les passages de liaison 53, les canaux de tourbillonnement 52, la chambre de tourbillonnement 51 et l'orifice de distribution 50 forment ensemble un chemin d'écoulement de produit fluide Cp qui est coupé par l'organe mobile 3. D'autre part, on peut dire que la seconde saignée latérale 29, la troisième ouverture latérale 28, l'intérieur du fût de coulissement, la deuxième ouverture latérale 27 et le trou latéral 11 forment un chemin d'éventation d'air Ca qui est coupé au niveau de la deuxième ouverture latérale 27 par l'organe mobile 3.

On se référera maintenant aux figures 3 et 5 pour décrire le module de distribution M lors d'une phase de distribution de produit fluide. Pour actionner ce distributeur, l'utilisateur saisit la chasse d'air T4 et l'écrase de manière à générer un flux d'air sous pression à travers le raccord étroit et la chambre de mélange T14. Ce flux d'air sous pression pénètre dans le module de distribution M à travers l'entrée de produit fluide 13. Ce flux d'air sous pression crée un effet Venturi qui a pour conséquence d'aspirer du produit fluide stocké dans le réservoir R à travers le tube plongeur 22, la pièce de support T2 en repoussant la bille T21 et le conduit T13 qui débouche dans la chambre de mélange T14. Par conséquent, le produit fluide en provenance du réservoir R se mélange avec le flux d'air sous pression issu de la chasse d'air T4 au niveau de la chambre de mélange T14. De ce fait, c'est un mélange biphasique de produit fluide et d'air qui traverse l'entrée de produit fluide 13. Etant donné que ce mélange biphasique est sous pression, il va déplacer l'organe mobile 3 à l'intérieur du fût de coulissement 20 en comprimant le ressort 4. La première lèvre de piston 32 va ainsi se déplacer en coulissement étanche à l'intérieur du fût de coulissement 20 jusqu'à ce qu'elle arrive au niveau de la première ouverture latérale 21. La course étanche de l'organe mobile 3 définit une course de précompression au cours de laquelle le chemin d'écoulement de produit fluide Cp n'est pas encore ouvert. Il faut donc que le mélange biphasique atteigne un certain seuil de pression pour déplacer la première lèvre de piston 32 au niveau, voire au-delà de la première ouverture latérale 21, comme représenté sur la figure 5. Le chemin d'écoulement de produit fluide Cp est alors établi en reliant l'entrée de produit fluide 13 à la première ouverture latérale 21 en passant à travers une portion du fût de coulissement 20. Le produit fluide P peut ainsi cheminer jusqu'à l'orifice de distribution 50 où il est distribué sous forme pulvérisée. Ainsi, l'organe mobile 3 se comporte tel un clapet en masquant et démasquant sélectivement la première ouverture latérale 21. On peut considérer que le fût de coulissement 20 forme un siège de clapet sur lequel la première lèvre de piston 32 coulisse de manière étanche.

Il faut également remarquer que le chemin d'éventation Ca est également ouvert étant donné que la deuxième ouverture latérale 27 et la troisième ouverture latérale 28 peuvent communiquer. En effet, les deux lèvres de piston 32 et 33 sont situées de part et d'autre de ces deux ouvertures latérales 27 et 28 de sorte que la section rétrécie 34 de l'organe mobile 3 est positionnée au niveau de ces deux ouvertures latérales 27 et 28, formant ainsi un passage de liaison entre les deux ouvertures. De l'air extérieur peut ainsi pénétrer à l'intérieur du réservoir en passant par la seconde saignée 29, la troisième ouverture latérale 28, l'intérieur du fût de coulissement 20, la deuxième ouverture latérale 27, le trou latéral 11, le passage d'éventation T17 et entre la douille T12 et le col R1.

Dès que la force d'écrasement sur la chasse d'air T4 est relâchée, la pression au niveau de l'entrée de produit fluide 13 chute et le ressort 4 repousse l'organe mobile 3 dans sa position de repos de la figure 4. Le chemin d'écoulement de produit fluide Cp est à nouveau coupé, de même que le chemin d'éventation Ca. On peut noter que les deux chemins Cp et Ca sont établis simultanément et coupés simultanément.

Sur les figures 6 et 7, on voit un deuxième mode de réalisation pour la tête de distribution de produit fluide. Cette tête de distribution T' peut être identique ou similaire à celle du premier mode de réalisation sur certains points, et notamment toute sa partie basse, formant la bague de fixation T11, la douille T12, la pièce de support T2, le conduit de liaison T13, le logement de montage T16 et le conduit d'éventation T17. En revanche, cette tête de distribution T' se distingue de la première tête de distribution T en ce qu'elle comprend un dôme souple T5 qui est monté de manière étanche au moyen d'une bride d'ancrage T51 sur le corps de tête T1'. Ce dôme souple T5 comprend une paroi d'actionnement élastiquement déformable T52 qui définit intérieurement une chambre de pompe T50. En déformant la paroi d'actionnement T52, comme représenté sur la figure 5, le volume interne de la chambre T50 diminue, et le produit fluide qu'il contient est mis sous pression de sorte qu'il est refoulé à travers une chambre de liaison T14' dans l'entrée de produit fluide 13 du module de distribution M. Le produit fluide repousse alors l'organe mobile 3, comme représenté sur la figure 5, de sorte que le produit fluide peut s'écouler à travers le module de distribution M pour être pulvérisé à travers l'orifice de distribution 50. Au cours de cette phase de distribution, la pression du produit fluide plaque bien entendu la bille 21 sur son siège. Dès que l'utilisateur relâche sa pression sur la paroi d'actionnement déformable T52, une dépression se crée à l'intérieur de la chambre T50 qui a pour effet de plaquer fortement l'organe mobile 3 contre l'épaulement radial 14 et de soulever la bille T21 de sorte que du produit fluide en provenance du réservoir R peut alors remonter à travers le tube plongeur 22, le conduit de liaison T13 pour gagner la chambre de pompe T50.

En se référant aux figures 8a et 8b, on voit un distributeur de produit fluide de type « squeeze bottle », c'est-à-dire avec un réservoir de produit fluide R" comprenant une paroi déformable R2, que l'utilisateur peut saisir d'une main pour l'écraser. Le distributeur comprend également une tête de distribution T" qui est montée sur une ouverture du réservoir R" au moyen d'une bague de fixation T11. Cette Tête T" comprend également un porte-tube T2" dans lequel est emmanchée une extrémité d'un tube-plongeur T22 qui s'étend dans le réservoir R" jusqu'à proximité de son fond. La tête T" forme aussi un conduit de liaison T13 et une chambre de liaison T14" en amont du porte-tube T2". Cette chambre T14" communique avec un logement de montage T16 dans lequel est reçu un module de distribution de produit fluide M, qui peut être identique à celui des figures précédentes. Enfin, la tête T" comprend un conduit d'éventation T17 qui relie le logement T16 au réservoir R".

En écrasant la paroi déformable R2, du produit fluide stocké dans le réservoir R" est refoulé à travers le tube-plongeur T22, le conduit de liaison T13 et la chambre de liaison T14" pour parvenir à l'entrée 13 du module M, comme visible sur la figure 8b. Le module M se comporte alors de la même manière que précédemment décrite en référence aux figures 3, 5 et 7.

Ce troisième mode de réalisation vise à montrer que le module M de l'invention peut être mis en œuvre dans diverses applications : distributeur à poire, distributeur à dôme écrasable ou encore « squeeze bottle ».

Sur la figure 9a, on voit un module de distribution de produit fluide M' présentant une conception différente. En effet, ce module M' comprend :
- un corps de montage 1' destiné à être reçu fixement dans un logement de montage d'une tête de distribution, ce corps de montage 1' définissant un premier fût de coulissement 15' et un second fût de coulissement 16', ainsi qu'une première ouverture 11', une seconde ouverture 18' et une saignée 19' au niveau du premier fût de coulissement 15',
- un organe mobile 2' monté à coulissement étanche dans les deux fûts de coulissement 15' et 16' : l'organe mobile 2' comprenant deux lèvres 22' et 23' en contact de coulissement étanche dans le premier fût de coulissement 15' et une autre lèvre 21' en contact de coulissement étanche dans le second fût de coulissement 16',
- un organe de clapet 3' monté fixement dans l'organe mobile 2' : l'organe de clapet 3' comprenant une lèvre de clapet 31' en appui étanche contre un siège de clapet 20' de l'organe mobile 2',
- un ressort (4) qui agit entre le corps de montage 1' et l'organe mobile 2' pour solliciter l'organe mobile 2' en position de repos.

Optionnellement, le corps de montage 1' peut être pourvu d'un gicleur 5', qui peut réaliser une pulvérisation du produit fluide en fines gouttelettes. Ce gicleur 5' peut comprendre une paroi de pulvérisation percée de plusieurs trous de pulvérisation de diamètre réduit (1 à 100 microns).

On peut remarquer qu'une chambre d'aspiration Cs est formée au niveau du second fût de coulissement 16'. Cette chambre Cs présente un volume variable du fait que l'organe mobile 2', avec son organe de clapet 3', de déplace par coulissement dans le second fût de coulissement 16'.

Lorsque le module M' est au repos (figures 9a et 9e), les deux lèvres 22' et 23' sont positionnées de part et d'autre de l'ouverture 11', de manière à l'isoler. D'autre part, la lèvre de clapet 31' est en appui étanche contre son siège 20'.

Lorsque du produit fluide sous pression arrive au niveau de l'entrée 13' du module M', l'organe mobile 2', avec son organe de clapet 3', de déplace par coulissement dans le second fût de coulissement 16', comme représenté sur la figure 9b, de sorte que les deux ouvertures 11' et 18' communiquent entre elles par l'intérieur du fût 15', entre les deux lèvres 22' et 23', au niveau de la partie amincie 24'. Un chemin d'éventation Ca est ainsi établi à travers la saignée 19', l'ouverture 18', l'intérieur du fût 15' et l'ouverture 11'. De l'air extérieur peut alors être acheminé le long de ce chemin d'éventation Ca jusqu'au réservoir de produit fluide, afin d'équilibrer sa pression interne.

Il faut remarquer sur la figure 9b que la lèvre de clapet 31' est toujours en appui étanche contre son siège 20'. Ce n'est que lorsque la pression du produit fluide atteint un seuil de précompression déterminé que la lèvre de clapet se décolle de son siège 20', comme représenté sur la figure 9c. Un chemin d'écoulement de produit fluide Cp est ainsi établi à travers l'entrée 13', le passage 35', l'interstice entre la lèvre de clapet et son siège 20', la chambre d'aspiration Cs et le gicleur 5'. Il est à noter que le chemin d'éventation Ca est également établi à ce moment.

Dès que la pression du produit fluide retombe en-dessous du seuil de précompression déterminé, la lèvre de clapet 31' retrouve son appui étanche contre son siège 20', rompant ainsi le chemin d'écoulement de produit fluide Cp, alors que le chemin d'éventation Ca est encore établi, comme représenté sur la figure 9d, qui est identique à la figure 9b.

Enfin, lorsque le produit fluide n'exerce plus de pression sur le module M', il revient dans sa position de repos, comme représenté sur la figure 9e, qui est identique à la figure 9a. Le cycle de fonctionne est achevé.

Au cours de ce cycle, la chambre d'aspiration Cs voit son volume varier : en effet, au repos, son volume est maximal et sur les figures 9b, 9c et 9d, son volume est minimal. Cela signifie que l'augmentation de volume de la chambre d'aspiration Cs en passant de la figure 9d à la figure 9e a pour effet de créer une dépression dans la chambre d'aspiration Cs qui va aspirer le produit fluide situé au niveau du gicleur 5', et ainsi le vider, au moins partiellement. Cet effet d'aspiration ou de « reniflage » s'avère particulièrement utile et efficace avec des gicleurs présentant des micro-trous de pulvérisation (1 à 100 microns).

Ainsi, ce module M' cumule plusieurs fonctions : clapet de produit fluide, éventation du réservoir et évacuation du gicleur. Il est à noter que la fonction d'évacuation du gicleur pourrait être mise en œuvre indépendamment des deux autres fonctions et faire l'objet d'une protection en soi, tout particulièrement en association avec un gicleur à micro-trous de pulvérisation.

Grâce au module de distribution M, M', de l'air extérieur peut pénétrer à l'intérieur du réservoir de produit fluide lors de la phase de distribution de produit fluide en empruntant le chemin d'éventation Ca. De manière générale, il faut noter que le module de distribution de l'invention est dépourvu de moyens pour mettre le produit fluide sous pression. En effet, les moyens de mise sous pression sont associés à la tête de distribution T sous la forme d'une chasse d'air T4, sont intégrés à la tête de distribution T' sous la forme d'un dôme souple T5 ou sont intégrés au réservoir R" sous la forme de la paroi déformable R2. On peut même dire que le module de distribution de l'invention ne participe pas activement à la mise sous pression du produit fluide. Il est complétement passif et ne réagit qu'au produit fluide sous pression qui est alimenté au niveau de son entrée.

Grâce au module de distribution M, M' de la présente invention, on peut simplifier la conception d'une pompe, étant donné que le clapet de sortie est formé par le module de distribution. De plus, ce module M, M' gère également l'éventation du réservoir. Son montage dans le logement de montage T16 est extrêmement simple, puisqu'il est simplement engagé axialement et maintenu en place par des forces de frottement, voire des profils d'accrochage au niveau du manchon d'entrée 12.

## Revendications

1. Module de distribution de produit fluide (M; M') destiné à être intégré dans une tête de distribution de produit fluide (T ; T' ; T") montée sur un réservoir de produit fluide (R), le module de distribution de produit fluide (M ; M') comprenant une entrée de produit fluide (13 ; 13'), un orifice de distribution (50) et un chemin d'écoulement de produit fluide (Cp) entre l'entrée de produit fluide (13 ; 13') et l'orifice de distribution (50), le module de distribution (M; M') comprenant en outre un clapet (3, 20 ; 3', 2') coupant sélectivement ledit chemin d'écoulement de produit fluide (Cp), ledit clapet (3 , 20 ; 3', 2') s'ouvrant sous une pression déterminée du produit fluide dans le chemin d'écoulement de produit fluide (Cp) en amont du clapet (3, 20 ; 3', 2'),
**caractérisé en ce qu'**il comprend en outre un chemin d'éventation (Ca) pour éventer le réservoir de produit fluide (R).

2. Module de distribution de produit fluide (M; M') selon la revendication 1, dans lequel le clapet (3, 20 ; 3', 2') coupe sélectivement ledit chemin d'éventation (Ca).

3. Module de distribution de produit fluide (M) selon la revendication 2, dans lequel le clapet (3 , 20) comprend un organe mobile (3) qui obture simultanément une première ouverture latérale (21) du chemin d'écoulement de produit fluide (Cp) et une deuxième ouverture latérale (27) du chemin d'éventation (Ca) dans une position de repos, sous la sollicitation d'un ressort (4), et qui dégage ces deux ouvertures latérales (21, 27) dans une position ouverte sous la pression du produit fluide en amont de l'organe mobile (3) à l'encontre du ressort (4).

4. Module de distribution de produit fluide (M) selon la revendication 3, dans lequel l'organe mobile (3) comprend deux lèvres de piston (32, 33) qui coulissent de manière étanche dans un fût de coulissement (20) qui forme les deux ouvertures latérales (21, 27), les deux lèvres de piston (32, 33) obturant les deux ouvertures latérales (21, 27) en position de repos.

5. Module de distribution de produit fluide (M) selon la revendication 3 ou 4, dans lequel l'organe mobile (30) vient en butée étanche en position de repos sous l'action du ressort (4) contre un épaulement radial (14) du chemin d'écoulement de produit fluide (Cp).

6. Module de distribution de produit fluide (M) selon l'une quelconque des revendications 1 ou 2, comprenant :
- un corps de montage (1) destiné à être reçu fixement dans un logement de montage (T16) de la tête de distribution (T, T'; T"),
- une pièce d'insert (2) reçue fixement dans le corps de montage (1), la pièce d'insert (2) formant un fût de coulissement (20),
- un organe mobile (3) monté à coulissement étanche dans le fût de coulissement (20),
- un ressort (4) qui agit entre la pièce d'insert (2) et l'organe mobile (3) pour solliciter l'organe mobile (3) en position de repos.

7. Module de distribution de produit fluide (M) selon la revendication 6, dans lequel le fût de coulissement (20) forme une première ouverture latérale (21) du chemin d'écoulement de produit fluide (Cp) qui est masquée en position de repos par l'organe mobile (3) et dégagée par l'organe mobile (3), avantageusement seulement après une course étanche de précompression.

8. Module de distribution de produit fluide (M) selon la revendication 7, dans lequel la première ouverture latérale (21) se raccorde en aval à une première saignée (22) formée par la pièce d'insert (2), cette première saignée (22) communiquant en aval avec l'orifice de distribution (50), qui est avantageusement formé par un gicleur (5) monté sur la pièce d'insert (2).

9. Module de distribution de produit fluide (M) selon la revendication 6, 7 ou 8, dans lequel le fût de coulissement (20) forme une deuxième ouverture latérale (27) du chemin d'éventation (Ca) qui est masquée en position de repos par l'organe mobile (3).

10. Module de distribution de produit fluide (M) selon la revendication 9, dans lequel le fût de coulissement (20) forme une troisième ouverture latérale (28) du chemin d'éventation (Ca) qui communique avec la deuxième ouverture latérale (27), lorsqu'elle est dégagée par l'organe mobile (3), cette troisième ouverture latérale (28) se raccordant à une deuxième saignée (29) formée par la pièce d'insert (2), cette deuxième saignée (29) débouchant sur l'extérieur du module de distribution de produit fluide (M).

11. Module de distribution de produit fluide (M) selon l'une quelconque des revendications précédentes, dépourvu de moyens de mise sous pression du produit fluide.

12. Tête de distribution de produit fluide (T ; T'; T") comprenant un logement de montage (T16) dans lequel est reçu fixement un module de distribution de produit fluide (M) selon l'une quelconque des revendications précédentes.

13. Distributeur de produit fluide comprenant un réservoir de produit fluide (R) et une tête de distribution de produit fluide (T ; T'; T") selon la revendication 12, montée sur le réservoir de produit fluide (R).

14. Distributeur de produit fluide selon la revendication 13, dans lequel la tête de distribution de produit fluide (T ; T') comprend des moyens pour mettre le produit fluide sous pression.

15. Distributeur de produit fluide selon la revendication 13, dans lequel la tête de distribution de produit fluide (T) comprend :
- une chasse d'air (T4), telle qu'une poire souple, apte à subir des phases d'écrasement et de détente élastique, la chasse d'air (T4) étant reliée à l'entrée de produit fluide (13) du module de distribution de produit fluide (M) pour alimenter un flux d'air sous pression à travers le chemin d'écoulement de produit fluide (Cp) jusqu'à l'orifice de distribution (50) lors des phases d'écrasement élastique, et
- un conduit de produit fluide (T13) se raccordant aussi à l'entrée de produit fluide (13) du module de distribution de produit fluide (M), le produit fluide dans le conduit (T13) étant aspiré par le flux d'air sous pression par effet Venturi, de manière à distribuer un mélange d'air et de produit fluide à travers l'orifice de distribution (50).

## Patentansprüche

1. Fluidprodukt-Spendermodul (M; M'), das dazu bestimmt ist, in einen Fluidprodukt-Abgabekopf (T; T'; T") integriert zu werden, der auf einem Fluidprodukt-Vorratsbehälter (R) montiert ist, wobei das Fluidprodukt-Spendermodul (M; M') einen Fluidprodukteinlass (13; 13'), eine Abgabeöffnung (50) und einen Fluidprodukt-Strömungsweg (Cp) zwischen dem Fluidprodukteinlass (13; 13') und der Abgabeöffnung (50) umfasst, wobei das Spendermodul (M; M') des Weiteren ein Ventil (3, 20; 3', 2') umfasst, das den Fluidprodukt-Strömungsweg (Cp) selektiv unterbricht, wobei sich das Ventil (3, 20; 3', 2') bei Vorliegen eines bestimmten Drucks des Fluidprodukts im Fluidprodukt-Strömungsweg (Cp) stromaufwärts des Ventils (3, 20; 3', 2') öffnet, **dadurch gekennzeichnet, dass** es des Weiteren einen Entlüftungsweg (Ca) zum Entlüften des Fluidprodukt-Vorratsbehälters (R) umfasst.

2. Fluidprodukt-Spendermodul (M; M') nach Anspruch 1, bei dem das Ventil (3, 20; 3', 2') den Entlüftungsweg (Ca) selektiv absperrt.

3. Fluidprodukt-Spendermodul (M) nach Anspruch 2, bei dem das Ventil (3, 20) ein bewegliches Element (3) umfasst, das unter Beaufschlagung durch eine Feder (4) in seiner Ruhestellung gleichzeitig eine erste seitliche Öffnung (21) des Fluidprodukt-Strömungswegs (Cp) und eine zweite seitliche Öffnung (27) des Entlüftungswegs (Ca) verschließt, und das in seiner offenen Stellung unter dem Druck des Fluidprodukts stromaufwärts des beweglichen Elements (3) gegen die Feder (4) diese beiden seitlichen Öffnungen (21, 27) freigibt.

4. Fluidprodukt-Spendermodul (M) nach Anspruch 3, bei dem das bewegliche Element (3) zwei Kolbenlippen (32, 33) umfasst, die abdichtend in einer Gleithülse (20) gleiten, die die beiden seitlichen Öffnungen (21, 27) ausbildet, wobei die beiden Kolbenlippen (32, 33) die beiden seitlichen Öffnungen (21, 27) in der Ruhestellung verschließen.

5. Fluidprodukt-Spendermodul (M) nach Anspruch 3 oder 4, bei dem das bewegliche Element (30) in der Ruhestellung unter der Wirkung der Feder (4) in dichte Anlage gegen eine radiale Schulter (14) des Fluidprodukt-Strömungsweges (Cp) kommt.

6. Fluidprodukt-Spendermodul (M) nach einem der Ansprüche 1 oder 2, umfassend:
- einen Montagekörper (1), der bestimmt ist, fest in einer Montageaufnahme (T16) des Abgabekopfes (T, T'; T") aufgenommen zu werden,
- ein Einsatzteil (2), das fest im Montagekörper aufgenommen ist, wobei das Einsatzteil (2) eine Gleithülse (20) bildet,
- ein bewegliches Element (3), das in der Gleithülse (20) verschiebbar gelagert ist,
- eine Feder (4), die zwischen dem Einsatzteil (2) und dem beweglichen Element (3) wirkt, um das bewegliche Element (3) in die Ruhestellung drückt.

7. Fluidprodukt-Spendermodul (M) nach Anspruch 6, bei dem die Gleithülse (20) eine erste seitliche Öffnung (21) des Fluidprodukt-Strömungsweges (Cp) ausbildet, die in der Ruhestellung von dem beweglichen Element (3) verdeckt wird, und, vorteilhafterweise erst nach einem abgedichteten Vorkompressionshub, von dem beweglichen Element (3) freigegeben wird.

8. Fluidprodukt-Spendermodul (M) nach Anspruch 7, bei dem die erste seitliche Öffnung (21) stromabwärts mit einer ersten Nut (22) verbunden ist, die von dem Einsatzteil (2) gebildet wird, wobei diese erste Nut (22) stromabwärts mit der Abgabeöffnung (50) in Verbindung steht, die vorteilhafterweise von einer auf dem Einsatzteil (2) montierten Düse (5) gebildet wird.

9. Fluidprodukt-Spendermodul (M) nach Anspruch 6, 7 oder 8, bei dem die Gleithülse (20) eine zweite seitliche Öffnung (27) des Entlüftungsweges (Ca) ausbildet, die in der Ruhestellung von dem beweglichen Element (3) abgedeckt ist.

10. Fluidprodukt-Spendermodul (M) nach Anspruch 9, bei dem die Gleithülse (20) eine dritte seitliche Öffnung (28) des Entlüftungswegs (Ca) ausbildet, die mit der zweiten seitlichen Öffnung (27) in Verbindung steht, wenn sie von dem beweglichen Element (3) freigegeben wird, wobei diese dritte seitliche Öffnung (28) mit einer zweiten Nut (29) verbunden ist, die von dem Einsatzteil (2) gebildet wird, wobei diese zweite Nut (29) zur Außenseite des Fluidprodukt-Spendermoduls (M) hin mündet.

11. Fluidprodukt-Spendermodul (M) nach einem der vorhergehenden Ansprüche, ohne Mittel zum Unterdrucksetzen des Fluidprodukts.

12. Fluidprodukt-Abgabekopf (T; T'; T") mit einer Montageaufnahme (T16), in der ein Fluidprodukt-Abgabemodul (M) nach einem der vorhergehenden Ansprüche fest aufgenommen ist.

13. Fluidproduktspender mit einem Fluidprodukt-Vorratsbehälter (R) und einem Fluidprodukt-Abgabekopf (T; T'; T") nach Anspruch 12, der auf dem Fluidprodukt-Vorratsbehälter (R) montiert ist.

14. Fluidproduktspender nach Anspruch 13, wobei der Abgabekopf (T; T') für das Fluidprodukt Mittel zum Unterdrucksetzen des Fluidprodukts umfasst.

15. Fluidproduktspender nach Anspruch 13, wobei der Fluidprodukt-Abgabekopf (T) folgendes umfasst:
- eine Luftausstoßeinrichtung (T4), beispielsweise ein flexibler Kolben, die in der Lage ist, Phasen von elastischem Zusammendrücken und Ausdehnung zu durchlaufen, wobei die Luftausstoßeinrichtung (T4) mit dem Fluidprodukteinlass (13) des Fluidprodukt-Abgabemoduls (M) verbunden ist, um während der Phasen des elastischen Zusammendrückens einen Druckluftstrom über den Fluidprodukt-Strömungsweg (Cp) bis hin zur Abgabeöffnung (50) zuzuführen, und
- eine Fluidproduktleitung (T13), die auch mit dem Fluidprodukteinlass (13) des Fluidprodukt-Abgabemoduls (M) verbunden ist, wobei das Fluidprodukt in der Leitung (T13) durch den Venturi-Effekt von dem Druckluftstrom angesaugt wird, sodass eine Mischung aus Luft und Fluidprodukt durch die Abgabeöffnung (50) abgegeben wird.

## Claims

1. A fluid dispenser module (M; M') for incorporating in a fluid dispenser head (T; T'; T") that is mounted on a fluid reservoir (R), the fluid dispenser module (M; M') comprising a fluid inlet (13; 13'), a dispenser orifice (50), and a fluid flow path (Cp) between the fluid inlet (13; 13') and the dispenser orifice (50), the dispenser module (M; M') further comprising a valve (3, 20; 3', 2') that selectively interrupts said fluid flow path (Cp), said valve (3, 20; 3', 2') opening when the fluid in the fluid flow path (Cp) upstream from the valve (3, 20; 3', 2') is at a determined pressure,
**characterized in that** it further comprises a vent path (Ca) for venting the fluid reservoir (R).

2. A fluid dispenser module (M; M') according to claim 1, wherein the valve (3, 20; 3', 2') selectively interrupts said vent path (Ca).

3. A fluid dispenser module (M) according to claim 2, wherein the valve (3, 20) comprises a movable member (3) that, in a rest position and under the urging from a spring (4), simultaneously closes a first side opening (21) of the fluid flow path (Cp) and a second side opening (27) of the vent path (Ca) and that in an open position and under the pressure of the fluid upstream from the movable member (3) acting against the spring (4) uncovers both side openings (21, 27).

4. A fluid dispenser module (M) according to claim 3, wherein the movable member (3) includes two piston lips (32, 33) that slide in sealed manner in a slide cylinder (20) that forms the two side openings (21, 27), the two piston lips (32, 33) closing the two side openings (21, 27) in the rest position.

5. A fluid dispenser module (M) according to claim 3 or claim 4, wherein, in its rest position, the movable member (30) comes into sealed abutment against a radial shoulder (14) of the fluid flow path (Cp) under the action of the spring (4).

6. A fluid dispenser module (M) according to any claim 1 or 2, comprising:
• a mounting body (1) for being received in stationary manner in a mounting housing (T16) of the dispenser head (T, T'; T"),
• an insert part (2) that is received in stationary manner in the mounting body (1), the insert part (2) forming a slide cylinder (20),
• a movable member (3) that is mounted to slide in sealed manner in the slide cylinder (20),
• a spring (4) that acts between the insert part (2) and the movable member (3) so as to urge the movable member (3) into its rest position.

7. A fluid dispenser module (M) according to claim 6, wherein the slide cylinder (20) forms a first side opening (21) of the fluid flow path (Cp) that is masked in the rest position by the movable member (3), and that is uncovered by the movable member (3) advantageously only after a pre-compression sealing stroke.

8. A fluid dispenser module (M) according to claim 7, wherein the first side opening (21) is connected downstream to a first groove (22) that is formed by the insert part (2), the first groove (22) communicating downstream with the dispenser orifice (50), that is advantageously formed by a nozzle (5) that is mounted on the insert part (2).

9. A fluid dispenser module (M) according to claim 6, 7, or 8, wherein the slide cylinder (20) forms a second side opening (27) of the vent path (Ca), which second side opening is masked in the rest position by the movable member (3).

10. A fluid dispenser module (M) according to claim 9, wherein the slide cylinder (20) forms a third side opening (28) of the vent path (Ca) that communicates with the second side opening (27), when it is uncovered by the movable member (3), the third side opening (28) being connected to a second groove (29) that is formed by the insert part (2), the second groove (29) opening out to the outside of the fluid dispenser module (M).

11. A fluid dispenser module (M) according to any preceding claim, the module not including means for putting the fluid under pressure.

12. A fluid dispenser head (T; T'; T") including a mounting housing (T16) in which a fluid dispenser module (M) according to any preceding claim is received in stationary manner.

13. A fluid dispenser comprising a fluid reservoir (R) and a fluid dispenser head (T; T'; T") according to claim 12, the fluid dispenser head being mounted on the fluid reservoir (R).

14. A fluid dispenser according to claim 13, wherein the fluid dispenser head (T; T') includes means for putting the fluid under pressure.

15. A fluid dispenser according to claim 13, wherein the fluid dispenser head (T) comprises:
an air puffer (T4), such as a flexible bulb, that is suitable for being subjected to elastic squeezing and relaxation stages, the air puffer (T4) being connected to the fluid inlet (13) of the fluid dispenser module (M) so that, during elastic squeezing stages, it delivers a flow of air under pressure through the fluid flow path (Cp) until it reaches the dispenser orifice (50); and
a fluid duct (T13) that is also connected to the fluid inlet (13) of the fluid dispenser module (M), the fluid in the duct (T13) being sucked up by the flow of air under pressure by the Venturi effect, in such a manner as to dispense a mixture of air and fluid through the dispenser orifice (50).
